# EUROPÄISCHE PATENTSCHRIFT

(11) **EP 0 957 041 B1**
(45) Veröffentlichungstag und Bekanntmachung des Hinweises auf die Patenterteilung: **26.02.2003**
(21) Anmeldenummer: 99104992.5
(22) Anmeldetag: 12.03.1999
(51) Int. Cl.: B65D 73/00

(54) **Ösenhalter**
Eyelet assembly
Dispositif de fixation au moyen d'un oeillet

(30) Priorität: 09.05.1998 DE 29808438 U
(43) Veröffentlichungstag der Anmeldung: 17.11.1999
(73) Patentinhaber: Amefa Stahlwaren GmbH & Co. KG, 42699 Solingen (DE)
(72) Erfinder: Parisi, Jean-Michel, 63000 Clermont-Ferrand (FR)
(74) Vertreter: Füssel, Michael, Dipl.-Ing.

(56) Entgegenhaltungen:
- US-A- 3 885 667
- US-A- 3 891 090
- US-A- 5 074 415
- US-A- 5 452 802

## Beschreibung

Die vorliegende Erfindung betrifft einen Ösenhalter mit Öse nach Oberbegriff des Anspruchs 1. Derartige Ösenhalter sind aus z.B. US-A-5 452 802 bekannt.

Unter Gebrauchsgegenständen sind im vorliegenden Fall alle gewerblich handelbaren Gegenstände gemeint, die ein länglich schmales Aussehen haben und zur Aufhängung an sogenannten Verkaufsdisplayregalen geeignet sind. Hierunter fallen insbesondere Scheren, Bestecke, Haushaltsartikel, Schreibgeräte, Zahnbürsten....

Bekannt ist insofern, den Gebrauchsgegenstand am Ösenhalter zu befestigen, z.B. mittels Durchstecklaschen und den Ösenhalter dann mittels der an ihm angebrachten Öse am Haken des Verkaufsdisplays anzubringen.

Aufgabe der vorliegenden Erfindung ist es, einen Ösenhalter zu schaffen, welcher eine vereinfachte und trotzdem hinreichend feste Anbringung an unterschiedlichen Gebrauchsgegenständen erlaubt und der zusätzlich den Aspekt einer nur geringfügigen Müllerzeugung erfüllt.

Diese Aufgabe wird gelöst mit einem Ösenhalter gemäß den Merkmalen des Hauptanspruchs.

Aus der Erfindung ergibt sich der Vorteil, daß eine äußerst feste Schrumpfverbindung zwischen dem Schrumpfschlauchstück und dem Gebrauchsgegenstand entsteht, die trotzdem leicht wieder gelöst werden kann.

Die Schnürspannung, welche der Schrumpfschlauch beim Aufschrumpfen auf den Gebrauchsgegenstand hervorruft, ist einerseits abhängig von der jeweils einwirkenden Temperatur und ebenso von der jeweils laufenden Einwirkzeit.

Auf diese Weise lassen sich Ösenhalter mit einer sehr geringen Zahl von Grundabmessungen mit einer sehr großen Anzahl von Gebrauchsgegenständen verbinden.

Insbesondere auf dem Sektor der Bestecke und der Haushaltsartikel ist die Erfindung von großem Vorteil, weil es sich bei diesen Gegenständen sozusagen um Massenartikel handelt, hier kommt die billige und leicht auszuführende Verbindung des Ösenhalters mit dem Besteck vorteilhaft zum Tragen.

Bislang war es nämlich äußerst problematisch Besteckgriffe oder ähnliches so mit dem Ösenhalter zu verbinden, daß sozusagen in Sekundenschnelle eine starre und dennoch lösbare Verbindung geschaffen wurde.

Das Verhältnis zwischen dem aufgeschrumpften Ende und dem nicht aufgeschrumpften Ende des Schrumpfschlauchs liegt in der Größenordnung von 1:1.

Legt man das nicht ausgeschrumpfte Ende flach, bietet dies den Vorteil des formschönen Äußeren, der Möglichkeit der Anbringung eines maschinenlesbaren EAN-Codes.

Bevorzugt wird ein flachgelegter Schlauch, der auf seiner Rückseite über eine längsverlaufende Schweißnaht geschlossen ist. In diese Schweißnaht kann eine Diebstahlsicherung, z. B. als unsichtbarer Magnetstreifen, eingebracht sein.

Darüber hinaus kann der Schrumpfschlauch mit einem/einer Firmenlogo/Warenqualitätshinweis/Artikelbezeichnung bedruckt sein.

Beschränkt man den Druck auf das nicht geschrumpfte andere Ende, bietet dies den Vorteil, daß die Schrumpfeigenschaften bei der Druckbilderstellung unberücksichtigt bleiben können.

Im folgenden wird die Erfindung anhand eines Ausführungsbeispiels näher erläutert.

Fig.1 zeigt einen Ösenhalter 1 mit einer Öse 2 zur Anbringung eines Gebrauchsgegenstandes 3 an dem Haken 4 eines Verkaufsdisplays 5. Zu diesem Zweck ist der Gebrauchsgegenstand 3 fest aber trotzdem lösbar mit dem Ösenhalter 1 verbunden. Die Verbindung zwischen Ösenhalter 1 und Gebrauchsgegenstand 3 ist naturgemäß einer gewißen Beanspruchung unterworfen. Sie sollte deshalb hinreichend fest und vor allen Dingen auch biege-und zugstabil sein.

Zu diesem Zweck wird der Ösenhalter als ein kurzes Stück Schrumpfschlauch ausgeführt, dessen Länge etwa bis zu 10 cm beträgt.

Mit einem ersten Ende 6 ist der Schrumpfschlauch auf ein länglich schmal ausgebildetes Ende 7 des Gebrauchsgegenstandes 3 aufgeschrumpft. Die geschrumpfte Länge beträgt etwa die Hälfte der Gesamtlänge des Schrumpfschlauchs.

Hierdurch entsteht ein zweites Ende 8, welches nicht aufgeschrumpft ist. An diesem zweiten Ende 8 ist die Öse 2 vorgesehen. Die Öse 2 besteht hier aus einer Querlochung, die beide Schlauchhälften durchsetzt.

Zudem ist erfüllt, daß das nicht aufgeschrumpfte zweite Ende 8 flachgelegt ist. Die Flachlegung erfolgt entlang der beiden Seitenkanten 9,10. Hierzu kann das Kunststoffmaterial des Schrumpfschlauchs unter entsprechendem Druck geknickt sein. Auf der Rückseite 11 weist der Schrumpfschlauch eine Längsnaht 12 auf. Darüber hinaus ist der Schrumpfschlauch an dem nicht geschrumpften zweiten Ende 8 mit z.B. dem Firmennamen und einem Qualitätshinweis bedruckt. Der Druck 13 kann auf der Außenseite oder der Innenseite des Schrumpfschlauchs angebracht werden. Im letzteren Fall wird empfohlen, den Schrumpfschlauch aus transparentem Material zu machen.

Darüber hinaus bietet es sich an, zusätzlich denjenigen EAN-Code an dem nicht geschrumpften zweiten Ende 8 anzubringen, der dem jeweils betreffenden Gebrauchsgegenstand 3 zugeordnet wird.

Ergänzend kann der Schrumpfschlauch auch der Befestigung einer Diebstahlsicherung 15 dienen, die entweder innerhalb des ersten Endes 6 eingeschrumpft oder am zweiten Ende 8 angebracht oder in die längsverlaufende Schweißnaht 12 integriert sein kann.

### Bezugszeichenaufstellung:

- 1: Ösenhalter
- 2: Öse
- 3: Gebrauchsgegenstand
- 4: Haken
- 5: Verkaufsdisplay
- 6: erstes Ende
- 7: länglich schmales Ende
- 8: zweites Ende
- 9: Seitenkante
- 10: Seitenkante
- 11: Rückseite
- 12: Längsnaht
- 13: Druck
- 14: EAN-Code
- 15: Diebstahlsicherung

## Patentansprüche

1. Ösenhalter (1) mit Öse (2) zur Anbringung eines Gebrauchsgegenstandes (3) an dem Haken (4) eines Verkaufsdisplays (5), wobei der Ösenhalter (1) lösbar mit dem Gebrauchsgegenstand (3) verbunden ist, und der Ösenhalter (1) ein kurzes Stück Schrumpfschlauch ist, welches mit einem ersten Ende (6) auf einem länglich schmal ausgebildeten Ende (7) des Gebrauchsgegenstandes aufgeschrumpft wird **dadurch gekennzeichnet, daß** das Stück Schrumpfschlauch am zweiten Ende (8) die Öse trägt und dort nicht aufgeschrumpft wird.

2. Ösenhalter nach Anspruch 1, **dadurch gekennzeichnet, daß** das zweite Ende (8) entlang zweier Seitenkanten (9,10) flachgelegt ist.

3. Ösenhalter nach Anspruch 1 oder 2, **dadurch gekennzeichnet, daß** der Schrumpfschlauch eine Längsnaht (12) aufweist, vorzugsweise auf der Rückseite (11).

4. Ösenhalter nach Anspruch 3, **dadurch gekennzeichnet, daß** der Schrumpfschlauch mit einem Druck (13) versehen ist.

5. Ösenhalter nach Anspruch 4, **dadurch gekennzeichnet, daß** der Druck (13) auf das zweite Ende (8) beschränkt ist.

6. Ösenhalter nach einem der Ansprüche 1 bis 5, **dadurch gekennzeichnet, daß** das zweite Ende (8) einen EAN-Code (14) trägt, welcher dem Gebrauchsgegenstand (3) zugeordnet ist.

7. Ösenhalter nach einem der Ansprüche 1 bis 6, **dadurch gekennzeichnet, daß** der Schrumpfschlauch der Befestigung einer Diebstahlsicherung (15) dient.

8. Ösenhalter nach Anspruch 7, **dadurch gekennzeichnet, daß** die Diebstahlsicherung ein Transponder ist.

9. Ösenhalter nach Anspruch 7 und 8, **dadurch gekennzeichnet**, daß die Diebstahlsicherung (15) ein Magnetstreifen ist, der in eine Längsnaht (12) des Schrumpfschlauchs integriert ist.

10. Ösenhalter nach einem der Ansprüche 1 bis 9, **dadurch gekennzeichnet, daß** das Verhältnis der Länge des ersten Endes (6) zur Länge des zweiten Endes (8) zwischen 0,5:1 und 2:1, vorzugsweise bei etwa 1:1 liegt.

## Claims

1. Eyelet holder (1) having an eyelet (2) for attachment of an article of daily use (3) to the hook (4) of a sales display (5), wherein the eyelet holder (1) is releasably connected to the article of daily use (3) and the eyelet holder (1) is a short piece of shrinkable tubing which, with a first end (6), is shrunk on a longitudinally slim end (7) of the article of daily use, **characterised in that** the piece of shrinkable tubing has the eyelet at the second end (8) and is not shrunk on at that location.

2. Eyelet holder as claimed in claim 1, **characterised in that** the second end (8) is laid flat along two side edges (9, 10).

3. Eyelet holder as claimed in claim 1 or 2, **characterised in that** the shrinkable tubing has a longitudinal seam (12), preferably on the rear side (11).

4. Eyelet holder as claimed in claim 3, **characterised in that** the shrinkable tubing is provided with printing (13).

5. Eyelet holder as claimed in claim 4, **characterised in that** the printing (13) is limited to the second end (8).

6. Eyelet holder as claimed in one of claims 1 to 5, **characterised in that** the second end (8) has an EAN code (14) which is allocated to the article of daily use (3).

7. Eyelet holder as claimed in one of claims 1 to 6, **characterised in that** the shrinkable tubing serves for attachment of an anti-theft means (15).

8. Eyelet holder as claimed in claim 7, **characterised in that** the anti-theft means is a transponder.

9. Eyelet holder as claimed in claim 7 and 8, **characterised in that** the anti-theft means (15) is a magnetic strip which is integrated into a longitudinal seam (12) of the shrinkable tubing.

10. Eyelet holder as claimed in one of claims 1 to 9, **characterised in that** the ratio of the length of the first end (6) to the length of the second end (8) is between 0.5:1 and 2:1, preferably about 1:1.

## Revendications

1. Fixation à oeillet (1) avec un oeillet (2) pour fixer un objet d'usage courant (3) au crochet (4) d'un présentoir (5), ladite fixation à oeillet (1) étant reliée de manière détachable à l'objet (3) et consistant en un court morceau de gaine rétractable qui est posé à chaud, avec une première extrémité (6), sur une extrémité (7) étroite et allongée de l'objet, **caractérisée en ce que** le morceau de gaine rétractable porte l'oeillet à sa seconde extrémité (8) et n'est pas rétractable à cet endroit.

2. Fixation à oeillet selon la revendication 1, **caractérisée en ce que** la seconde extrémité (8) est aplatie le long de deux bords latéraux (9, 10).

3. Fixation à oeillet selon la revendication 1 ou 2, **caractérisée en ce que** la gaine rétractable présente une soudure longitudinale (12), de préférence sur son côté arrière (11).

4. Fixation à oeillet selon la revendication 3, c**aractérisée** en ce que la gaine rétractable est pourvue d'une impression (13).

5. Fixation à oeillet selon la revendication 4, **caractérisée en ce que** l'impression (13) est limitée à la secondé extrémité (8).

6. Fixation à oeillet selon l'une des revendications 1 à 5, **caractérisée en ce que** la seconde extrémité (8) porte un code NEA (14) qui est associé à l'objet de consommation (3).

7. Fixation à oeillet selon l'une des revendications 1 à 6, **caractérisée en ce que** la gaine rétractable sert à la fixation d'un antivol (15).

8. Fixation à oeillet selon la revendication 7, **caractérisée en ce que** l'antivol est constitué par un transpondeur.

9. Fixation à oeillet selon les revendications 7 et 8, **caractérisée en ce que** l'antivol (15) est constitué par une piste magnétique qui est intégrée dans une soudure longitudinale (12) de la gaine rétractable.

10. Fixation à oeillet selon l'une des revendications 1 à 9, **caractérisée en ce que** le rapport de la longueur de la première extrémité (6) sur la longueur de la seconde extrémité (8) est situé entre 0,5:1 et 2:1 et est de préférence d'environ 1:1.
